# DEMANDE DE BREVET EUROPEEN

(11) **EP 0 434 507 A1**
(43) Date de publication de la demande: **26.06.1991**
(21) Numéro de dépôt: 90403551.6
(22) Date de dépôt: 12.12.1990
(51) Int. Cl.: B05B 15/12, E04H 15/42

(54) **Abri anti-poussières**

(30) Priorité: 18.12.1989 FR 8916716
(71) Demandeur: COSTA S.A., F-94015 Creteil Cédex (FR)
(72) Inventeur: Costa, Pierre, F-75116 Paris (FR)
(74) Mandataire: Ballot, Paul Denis Jacques

(57) **Abrégé**

L'invention concerne un abri anti-poussières pour maintenir hors poussières des articles à peindre ou des articles peints pendant l'étape du séchage.

L'abri anti-poussières est du type comprenant une infrastructure (2) de support et un matériau souple (5) formant paroi fixé sur ladite structure, caractérisé en ce que le matèriau souple (5) est fixé sur l'infrastructure (2) de support de telle façon que cette dernière soit située à l'extérieur de l'abri par rapport au matériau souple (5). Un élément (1), en matériau rigide et ininflammable, est situé à une et/ou l'autre extrémité de l'infrastructure (2) de manière à servir de fermeture de l'abri.

L'invention est applicable aux ateliers de peinture d'automobiles.

## Description

La présente invention concerne un abri anti-poussières notamment utile pour maintenir hors poussières des articles à peindre ou des articles peints pendant l'étape de séchage.

Elle concerne plus particulièrement un abri sous forme de tunnel notamment utilisable pour la mise hors poussières de gros articles tels que des véhicules ou analogues.

Pour préparer les véhicules avant de les peindre ou pour réaliser le séchage de la peinture, les véhicules sont disposés dans des abris ventilés et hors poussières, comme par exemple des tunnels constitués par une infrastructure sur laquelle est disposé un matériau souple ou rigide pour délimiter les parois du tunnel. Toutefois, ces abris qui comprennent une infrastructure formant saillie à l'intérieur de l'abri par rapport au matériau formant la paroi, ne sont pas totalement anti-poussières. En effet, les poussières s'accumulent sur les éléments constituant l'infrastructure car ces éléments forment un obstacle sur le parcours desdites poussières ou par l'effet des charges électrostatiques. Ces accumulateurs de poussières sont préjudiciables.

Un des buts de l'invention est de remédier à ces inconvénients en proposant un abri anti-poussières ne comprenant pas d'obstacles à la circulation des poussières. De plus, l'abri proposé par l'invention est de construction très simple et donc d'un coût faible par rapport aux abris existants.

A cet effet, l'invention propose un abri anti-poussières du type comprenant une infrastructure de support et un matériau souple fixé sur ladite infrastructure et définissant la paroi dudit abri. Cet abri se caractèrise en ce que le matériau souple est fixé sur l'infrastructure de support de telle façon que celle-ci soit située à l'extérieur de l'abri par rapport audit matériau souple.

Ainsi, la surface intérieure de la paroi de l'abri définie par le matériau souple ne comprend plus d'éléments formant saillie à l'intérieur de l'abri.

La fixation du matériau souple qui est, par exemple, une toile en matière naturelle ou synthétique, transparente ou non, peut être assurée par des moyens montés ou fixés sur la surface extérieure de ladite toile par rapport à l'abri.

Dans des modes de réalisation préférés de l'invention, ces moyens de fixation peuvent être des anneaux, crochets ou fourreaux fixés sur la toile à des emplacements adéquats pour permettre une fixation correcte de la toile sur l'infrastructure.

La position de ces moyens de fixation sur la surface extérieure de la toile n'est pas critique et peut être facilement déterminée en fonction de la forme de l'abri à réaliser et de la nature de l'infrastructure de support utilisée.

Avantageusement, les fourreaux peuvent être constitués en un matériau identique à celui de la toile ou dans une matière différente.

Comme matière convenable constituant la paroi souple on peut citer des matières naturelles telles que des tissus ou des matières synthétiques comme les matières plastiques.

A titre d'exemple, on peut citer les polychlorures de vinyle, polyolefines telles que polyéthylène, polypropylène ou analogue.

Dans un mode de réalisation préféré, la matière préférée est le polychlorure de vinyle, avantageusement transparent qui permet d'observer l'article contenu dans l'abri.

Selon une autre caractéristique de l'invention, l'abri anti-poussières a une forme de tunnel comprenant au moins une ventilation. Cette ventilation est avantageusement située à une extrémité du tunnel et est réalisée par un élément en matériau rigide et ininflammable qui ferme l'extrémité dudit tunnel.

En outre, la toile est maintenue en position tendue par des moyens de tension, tels que des ressorts, tenseurs ou analogues, fixés sur la surface extérieure de la toile et de préférence sur les éléments de l'infrastructure.

Ainsi, l'invention permet de réaliser un abri anti-poussières d'un coût de revient faible permettant d'avoir une visibilité totale si la toile est transparente.

D'autres buts, caractéristiques et avantages de l'invention apparaîtront plus clairement au vu de la description détaillée d'un mode de réalisation de l'invention donnée uniquement à titre d'illustration et faite en référence aux figures annexées dans lesquelles:
- la figure 1 est une vue schématique en perspective cavalière d'un mode de réalisation de l'invention,
- la figure 2 est une vue en coupe de la figure 1, et
- la figure 3 est une vue de détail illustrant les moyens de tension de la toile.

Un abri anti-poussières conforme à l'invention et illustré à la figure 1, peut se présenter sous la forme d'un tunnel comprenant à une de ses extrémités un élément 1 équipé avec un moyen de ventilation (15) aspirant ou soufflant pour créer un flux d'air dans le tunnel et une porte d'accès 16 audit tunnel.

Cet élément 1 peut être constitué selon une forme quelconque et en toute matière. Toutefois, il doit être adaptable avec l'abri anti-poussières conforme à l'invention. De préférence, cet élément 1 est réalisé en tôle galvanisée de manière à constituer une section coupe-feu. L'un des côtés de cet élément 1 peut être fermé par une cloison (non représentée).

L'abri anti-poussières comprend une infrastructure 2 de support constituée, dans l'exemple illustré, par des tubes métalliques formant des arceaux 3. Ces arceaux sont reliés entre eux et maintenus en position par des traverses horizontales 14. Le nombre et la position des traverses horizontales 14 peuvent être quelconques. Toutefois, ces traverses seront avantageusement disposées pour obtenir une rigidité suffisante à l'infrastructure.

Les parois de l'abri sont formées, conformément à l'invention, par une toile 5 en matériau souple disposée en dessous de l'infrastructure 2 pour ainsi former une paroi lisse et continue.

Comme illustré à la figure 2, la toile 5 est suspendue sur les éléments 3 et 14 formant l'infrastructure par des fourreaux 6 fixés sur la face extérieure de la toile 5 et par des traverses 4 qui sont introduites dans les fourreaux 6 au moment de la mise en place de la toile 5. Il est également possible de remplacer les fourreaux par tout autre moyen de fixation tel que par exemple des anneaux ou des crochets.

Dans le cas de crochets, la toile 5 peut être soutenue par les traverses 14 de l'infrastructure, les traverses 4 n'étant plus nécessaires.

En outre, la toile 5 est de préférence maintenue en position tendue par exemple au moyen de dispositifs de tension.

A titre d'exemple, un dispositif de tension 7 est illustré à la figure 3. Ce dispositif est constitué, par exemple, par une lame ressort 8 reliée par une extrémité à la toile 5 par l'intermédiaire d'un tube 9, analogue à un tube 4, disposé dans un fourreau 10, analogue à un fourreau 6, et par son autre extrémité à un tube 11, analogue à un tube 14, fixé sur un montant d'un arceau de préférence à sa partie inférieure pour maintenir la toile tirée vers le sol.

Bien entendu, l'infrastructure 2 est formée par un assemblage d'éléments emboîtables ou non ou assemblés ensemble par boulonnage ou tout autre moyen.

La toile 5 est par exemple une toile transparente en polychlorure de vinyle flexible.

A titre indicatif, dans un mode de réalisation préférentiel, les arceaux 3 sont séparés par une distance de 1,50 mètre qui définit une section élémentaire. L'assemblage de plusieurs sections élémentaires, par exemple 12, permet de réaliser un tunnel de 18 mètres qui est associé à une section coupe-feu ayant une longueur de 2 mètres. On a ainsi obtenu un tunnel élémentaire qui peut être associé à un autre tunnel élémentaire identique ou semblable de manière à obtenir un abri anti-poussières à la longueur souhaitée.

La section coupe-feu 1 peut servir de points d'ancrage à des moyens de tension de la toile 5 dans le sens de la longueur. Lorsque l'élément 1 termine l'abri anti-poussières, il est de préférence fermé, côté extérieur, par la cloison mentionnée ci-dessus, ladite cloison pouvant être prévue comme une porte par laquelle sont entrés les articles à peinturer.

L'abri anti-poussières de l'invention est facile de construction et présente une surface intérieure sans aspérité ou élément métallique pouvant retenir la poussière.

L'invention n'est pas limitée aux modes de réalisation illustrés. C'est ainsi que la section de l'abri, la forme de l'infrastructure, la nature de la toile peuvent être différentes.

## Revendications

1. Abri anti-poussières du type comprenant une infrastructure de support et un matériau souple formant paroi fixé sur ladite infrastructure, caractérisé en ce que le matériau souple (5) est fixé sur l'infrastructure (2) de support de telle façon que cette dernière (2) soit située à l'extérieur de l'abri par rapport audit matériau souple (5) et en ce qu'il comprend un moyen de ventilation.

2. Abri selon la revendication 1, caractérisé en ce que le matériau souple (5) est une toile en une matière naturelle ou synthétique.

3. Abri selon l'une des revendications 1 à 2, caractérisé en ce que la toile (5) est fixée sur l'infrastructure (2) par des moyens de fixation présents sur la face extérieure de ladite toile.

4. Abri selon la revendication 3, caractérisé en ce que les moyens de fixation sont des anneaux, des crochets, des fourreaux, dans lesquels sont introduits des éléments tubulaires (4, 14) supportés par l'infrastructure (2).

5. Abri selon la revendication 4, caractérisé en ce que les éléments tubulaires sont constitués par les traverses horizontales (14) de maintien de l'infrastructure (2).

6. Abri selon la revendication 4, caractérisé en ce que les éléments tubulaires sont constitués par des traverses horizontales (4) quine coopèrent pas au maintien de l'infrastructure (2).

7. Abri selon l'une des revendications précédentes, caractérisé en ce qu'il comprend des moyens (7) de tension de la toile (5).

8. Abri selon l'une des revendications précédentes 3 à 7, caractérisé en ce que le moyen de ventilation est situé à une et/ou l'autre extrémité de l'infrastructure (2) et est constitué par un élément (1) en matériau rigide et ininflammable.

9. Abri selon la revendication 8, caractérisé en ce que l'élément (1) comporte des moyens d'ancrage et de tension de la toile (5) dans le sens de la longueur du tunnel.

10. Abri selon la revendication 8 ou 9, caractérisé en ce que l'élément (1) comporte, lorsqu'il est disposé à une extrémité dudit abri, une cloison qui ferme abri.

11. Abri selon la revendication 10, caractérisé en ce que la cloison comporte une ouverture pour l'entrée et/ou la sortie des articles à peindre.
